# EUROPÄISCHE PATENTSCHRIFT

(11) **EP 3 864 365 B1**
(45) Veröffentlichungstag und Bekanntmachung des Hinweises auf die Patenterteilung: **30.11.2022**
(21) Anmeldenummer: 19786298.0
(22) Anmeldetag: 07.10.2019
(51) Int. Cl.: F41H 9/10, F42B 27/00, F42B 39/20, F42C 9/10

(54) **ANZÜNDEINHEIT MIT EINSTELLBARER VERZÖGERUNGSZEIT**
IGNITER WITH AN ADJUSTABLE DELAY TIME
UNITÉ D'ALLUMAGE PRÉSENTANT UN TEMPS DE RETARDEMENT RÉGLABLE

(30) Priorität: 08.10.2018 DE 102018124363
(43) Veröffentlichungstag der Anmeldung: 18.08.2021
(73) Patentinhaber: Rheinmetall Waffe Munition GmbH, 29345 Südheide (DE)
(72) Erfinder: CEGIEL, Dirk, 22946 Trittau (DE); SCHULZ, Ernest, 22455 Hamburg (DE); STRENGER, Julia, 20535 Hamburg (DE); HABEL, Frank, 21522 Hohnstorf (DE)
(74) Vertreter: DREISS Patentanwälte PartG mbB
(86) Internationale Anmeldenummer: PCT/EP2019/077102
(87) Internationale Veröffentlichungsnummer: WO 2020/074452

(56) Entgegenhaltungen:
- WO-A1-2009/151702
- WO-A1-2018/197330
- US-A- 3 439 614
- US-B1- 9 329 010

## Beschreibung

Die Erfindung bezieht sich auf eine Anzündeinheit mit einer einstellbaren Verzögerungszeit. Die Verzögerungszeit kann fest definiert oder individuell und situationsabhängig vor Ort eingestellt werden. Insbesondere betrifft die Erfindung eine einstellbare Verzögerungszeit für einen Irritationskörper, eine Handgranate etc. mit der Möglichkeit einer individuellen Einstellmöglichkeit und situationsabhängigen bzw. situationsbedingten Anpassung der Verzögerungszeit, und damit verbunden der Wirkung der Wirkmassen vor Ort. Unter Wirkmassen werden u.a. Knall, Blitz, Geräusche (z.B. Pfeifsignal) etc., verstanden, d.h., sogenannte Schockeffekte, wie auch Sprengstoffe.

Irritationskörper dieser Art dienen zur nicht letalen Abwehr und Verteidigung gegen Personen und werden auch zur Unterstützung bei Polizeieinsätzen eingesetzt. Sie ähneln Handgranaten, die in der Regel manuell gezündet und danach weggeworfen werden, jedoch keine Fragmente bilden sollten. Handgranaten haben oft einen letalen Hintergrund.

Die DE 199 44 486 C2 offenbart einen Irritationskörper zum manuellen Zünden und Fortschleudern mit einem zylindrischen Behälter, der mehrere parallel zur Mittelachse des Behälters verlaufende Abteile aufweist, die Effektladungen aufnehmen können. Mit einer manuell betätigbaren Zündeinrichtung an einer Seite des zylindrischen Behälters erfolgt das Zünden der Effektladungen. Nach dem Zünden werden nacheinander alle Effektladungen in dem Behälter in zeitlicher Abfolge, d.h., zeitversetzt, gezündet und radial nach außen abgefeuert. Die in diesem Dokument zitierte DE 92 13 375 U1 beschreibt einen Irritationskörper, der für Verzögerungszeiten in den Abteilen Ladungsbehälter zur Aufnahme der jeweiligen Verzögerungs- und Effektladung vorsieht. Durch diese Verzögerungsladungen mit unterschiedlichen Verzögerungszeiten werden durch diese anschließend die Effektladungen sequenziell gezündet.

Die US 3,439,614 A offenbart eine einstellbare Zeitzünder- und Treibsatzanordnung und betrifft eine mit veränderbarer Zeitverzögerung arbeitende Treibsatzanordnung mit Ausstoßvorrichtung. Insbesondere wird eine einstellbare Zeitzünder- und Treibsatzanordnung offenbart, die in eine granatartige Ausstoßvorrichtung eingebaut werden kann. Der Zeitzünder kann von einem Bediener vor Nutzung eingestellt werden. Die Anordnung ist in einem Schacht eingesetzt und weist einen Wähler, ein Treibsatzgehäuse und ein Verzögerungsrohr auf. Der Wähler und das Verzögerungsrohr bilden eine Einheit, die relativ zum Treibsatzgehäuse über einen Winkelbereich bewegbar ist, um das Verzögerungsrohr selektiv einem im Körper des Treibsatzgehäuses vorgesehenen Verbindungszünder einstellen zu können. In der Wand des Verzögerungsrohrs sind zwei oder mehrere Verbindungsöffnungen zur Herstellung einer Verbindung zwischen dem Verzögerungsgemisch und einem Zünder vorgesehen, der in einem längsverlaufenden Zünderschlitz angeordnet ist. Die Verbindungsöffnungen sind mit einem Zündergemisch gefüllt, das zur Gewährleistung einer Zündung des Zünders dient.

Die WO 2009/151702 A1 offenbart einen wählbaren Verzögerungsmechanismus für eine pyrotechnische Munition, der ihre Verwendung in unterschiedlichen Betriebsbereichen ermöglicht. Die Verzögerungszeiten können von einer Bedienperson vor dem Einsatz der Munition physikalisch gewählt werden. Der Verzögerungsmechanismus beinhaltet einen Zünderkern, der innerhalb einer Schalthülse positioniert ist. Der Zünderkern umfasst im unteren Abschnitt eine Anzahl von Öffnungen, die in Längsrichtung entlang einer Mittellinie des unteren Abschnitts verlaufen. Die Verzögerungszeit wird durch Drehen des Zünderkerns in der Indexhülse eingestellt. Eine Verzögerungszusammensetzung ist im Zünderkern enthalten. Während sich der Zünderkern in der Indexhülse dreht, drückt eine Drehkraft den Indexring nach oben und aus einer Indexnut heraus. In jeder Indexposition sind eine Öffnung sowohl im Zünderkern als auch in der Indexhülse ausgerichtet. Je weiter die Ports von der Einleitung der Verzögerungszusammensetzung entfernt sind, desto länger ist die Verzögerung.

Die Erfindung stellt sich die Aufgabe, eine Möglichkeit aufzuzeigen, mit der insbesondere vor Ort eine Anpassung Verzögerung bzw. Verzögerungszeit erreicht werden kann.

Gelöst wird die Aufgabe durch die Merkmale des Patentanspruchs 1. Vorteilhafte Ausgestaltungen werden in den Unteransprüchen aufgezeigt.

Der Erfindung liegt die Idee zugrunde, die Einstellung der Verzögerungszeit (Vz) derart vorgesehen, dass die Verzögerungsladung bzw. der Verzögerungssatz normal oder verlängert abbrennt. Dieser Idee liegt die Kenntnis zugrunde, dass ein drucklos abbrennender pyrotechnischer Satz langsamer abbrennt als ein unter Druck stehender.

Aus der DE 19 56 872 A1 ist ein pyrotechnischer Verzögerungssatz mit einer Brenngeschwindigkeit von max. 5mm/sec. bekannt. Anwendung findet dieser Verzögerungssatz in einem Verzögerungselement für den Sekundenbereich, mit einer Hülse, in der zudem ein Anfeuerungssatz und eine Abfeuerungseinrichtung angeordnet sind. Der Verzögerungssatz weist eine Abfeuerungsbohrung auf. Zusammen mit der Hülse bilden der Anfeuerungssatz und der Verzögerungssatz mit der Abfeuerungsbohrung ein pyrotechnisches Verzögerungselement. Die Abfeuerungsbohrung ist über eine weitere Bohrung im Sockel und eine weitere Bohrung im Kopfstück mit einer Auswerfladung wirkungsverbunden.

Die DE 10 2012 014 150 A1 offenbart ein Verzögerungselement für eine Munition. Dieses besteht aus einem Röhrchen, einer Hülse, einer Vorspannung und einem in das Röhrchen eingebrachten chemischen Verzögerungssatz. Das Röhrchen weist über einen Teil seiner Länge einen axialen Schlitz auf und ist axial verschiebbar in der Hülse gelagert. Eine schmale Ringfläche der Hülse deckt das Ende des Schlitzes an der Abfeuerseite ab, sodass der Anzündsatz nicht mit dem Verzögerungssatz im Schlitz des Röhrchens in Berührung kommt. Diese Position bedeutet die Ausnutzung der max. Verzögerungszeit.

Gemäß der vorliegenden Erfindung ist hingegen eine sogenannte Entlastungsbohrung vorgesehen, die einen drucklosen Zustand im Anzündgehäuse einstellen kann. Diese Entlastungsbohrung ist daher bevorzugt im Anzündgehäuse vorgesehen. Das Verschließen der Entlastungsbohrung kann in einer einfachsten Variante mit einem Mittel, wie einem Stift,
Splint oder dergleichen, in der Entlastungsbohrung erfolgen, der zum Öffnen der Entlastungsbohrung aus dieser herausgenommen werden kann.

Die Erfindung bezieht sich auf eine Anzündeinheit mit einer einstellbaren Verzögerungszeit. Die Verzögerungszeit kann fest definiert oder individuell und situationsabhängig vor Ort eingestellt werden. Insbesondere betrifft die Erfindung eine einstellbare Verzögerungszeit für einen Irritationskörper, eine Handgranate etc. mit der Möglichkeit einer individuellen Einstellmöglichkeit und situationsabhängigen bzw. situationsbedingten Anpassung der Verzögerungszeit und damit verbunden der Wirkung der Wirkmassen vor Ort.

Bei einem Zünder eines Irritationskörpers kann das Öffnen der Entlastungsborhung, wenn sich diese im Zündergehäuse bzw. Zünderkopf befindet, auch durch ein geringfügiges Verschiebens des Zünderkopfes nach oben gegenüber dem Gehäuse (Zündergehäuse) durchgeführt werden. Dadurch wird ein Entweichen der Verbrennungsgase aus der Verzögerungsstrecke (Vz- Strecke) ermöglicht.

Bei Wahl eines Mittels, wie eines Stiftes, ist angedacht, dass dieser gezogen oder gedrückt werden kann, um die Entlastungsbohrung freizugeben. Das Verdrehen eines Konturstiftes als Mittel ist eine weitere von vielen Möglichkeiten, die Entlastungsbohrung zu öffnen oder zu verschließen. Die vorgeschlagenen Möglichkeiten sollten jedoch so ausgelegt werden, dass die Entlastungsbohrung durch die Mittel auch wieder verschlossen werden kann.

Die einstellbare Vz-Zeit kann einfach und bevorzugt in zwei frei wählbaren Varianten ausgeführt sein. Hier lassen sich Verzögerungszeiten von z.B. 0,5s oder 1,0s, 1,0s oder 1,5s etc. einstellen. Weitere Möglichkeiten sind gegeben.

Vorgeschlagen wird daher die Möglichkeit einer individuelle Einstellmöglichkeit und situationsabhängigen bzw. situationsbedingten Anpassung der Verzögerungszeit Vz. Diese hat dann beispielsweise auf die Wirkung von Wirkmassen vor Ort Einfluss. Die Einstellmöglichkeit wird dadurch realisiert, dass über eine Entlastungsbohrung zwei unterschiedliche Verzögerungszeiten Vz eingestellt werden können. Bei einem Irritationskörper oder einer Handgranate ist eine Entlastungsbohrung in der Verzögerungsstrecke vorzugsweise im Zünderkopf vorgesehen, die verschlossen oder geöffnet werden kann.

Anhand eines Ausführungsbeispiels mit Zeichnung soll die Erfindung näher erläutert werden.

Es zeigt die einzige Figur eine Darstellung einer Anzündeinheit 1, hier eines Zünderkopfes, eines nicht näher dargestellten bekannten Irritationskörpers. Diese Figur zeigt den Zünderkopf 1' in einer Darstellung, in der ein Kipphebel 3 sich links am Zünderkopf 1' sowie in einer Schnittdarstellung, in der der Kipphebel 3 sich rechts von diesem befindet. Der Kipphebel 3 ist durch einen Splint 4 in bekannter Art und Weise gesichert und hält einen federbelasteten Schlagbolzen 17 bzw. Schlagstück / Zünder (einen Detonator), also ein Gegenstand mit Explosivstoffen davon ab, auf ein Zündhütchen 18 aufzuschlagen.

Wie der Figur, rechte Darstellung entnehmbar ist, weist der Zünderkopf 1' eine Entlastungsbohrung 15 in einer Verzögerungsstrecke 24 auf, die durch einen weiteren Splint, Stift 16 oder dergleichen freigegeben werden kann.

Die Entlastungsbohrung 15 befindet sich in der Verzögerungstrecke 24 (Kanal) und diese bevorzugt innerhalb des Zünderkopfes 1'.

Die Funktionsweise ist wie folgt:
Die Sicherung der Irritationskörpers erfolgt durch die Sicherungen 20. Die Sicherung 20 wird beispielsweise bei der Montage in den Spalt 22 gedrückt. Zusätzlich verhindert diese Sicherung 20 durch die seitlich in den Zünderkopf 1' hereinragende Lasche 23 das unbeabsichtigte Auftreffen des Zünders 17 auf das Zündhütchen 18. Diese weitere Sicherung 20 wird erst direkt vor dem Einsatz entfernt. Sie verhindert daher auch jegliches Manipulieren an der Vz-Verstellung und dem Splint 4 (z.B. Dreh-Splint). Erst nach Entfernen der Sicherung 20 löst sich eine nicht näher dargestellte Drucksicherung und gibt den Splint 4 frei.

Für die Einstellung der Verzögerungszeit Vz kann der Splint 16 in der Entlastungsbohrung 15 verbleiben oder aus dieser herausgezogen werden. Bei geöffneter Entlastungsbohrung 15 brennt der pyrotechnische Verzögerungssatz 12 drucklos und damit langsamer als unter Druck ab. Das realisiert eine längere Vz gegenüber einer verschlossenen Entlastungsbohrung 15. Bleibt die Entlastungsbohrung 15 hingegen verschlossen, erfolgt der Abbrand des pyrotechnischen Verzögerungssatzes 12 wie mittels der Menge des Verzögerungssatzes ursprünglich eingestellt, d.h. normal.

Dieses Ausführungsbeispiel bezieht sich vorliegend auf einen Irritationskörper. Die Anwendung der erfinderischen Idee der einfachen Einstellung der Verzögerungszeit ist auf diesen Einsatz jedoch nicht beschränkt. Eine Anwendung bei einer Handgranate ist ebenfalls denkbar.

## Patentansprüche

1. Anzündeinheit (1) mit einstellbarer Verzögerungszeit (Vz), wobei eine Entlastungsbohrung (15) in einer Verzögerungsstrecke (24) eines Verzögerungssatzes vorgesehen ist, **dadurch gekennzeichnet, dass** die Entlastungsbohrung (15) durch ein Mittel (16) freigegeben oder wieder verschlossen werden kann.

2. Anzündeinheit (1) nach Anspruch 1, **dadurch gekennzeichnet, dass** das Mittel (16) gezogen, gedrückt oder verdreht werden kann.

3. Anzündeinheit (1) nach Anspruch 1 oder 2, **dadurch gekennzeichnet, dass** das Mittel (16) ein Splint (16), Stift oder Konturstift ist.

4. Anzündeinheit (1) nach einem der Ansprüche 1 bis 3, **dadurch gekennzeichnet, dass** zwei unterschiedliche Verzögerungszeiten (Vz) einstellbar sind.

5. Anzündeinheit (1) nach einem der Ansprüche 1 bis 4, **dadurch gekennzeichnet, dass** Verzögerungszeiten (Vz) von 0,5s oder 1,0s, 1,0s oder 1,5s, 1.5 oder 2 etc. einstellbar sind

6. Irritationskörper mit einer Anzündeinheit (1) nach einem der Ansprüche 1 bis5.

7. Irritationskörper nach Anspruch 6, **dadurch gekennzeichnet, dass** die Entlastungsbohrung (15) im Zünderkopf (1') eingebracht ist.

8. Irritationskörper nach Anspruch 7, **dadurch gekennzeichnet, dass** das Öffnen der Entlastungsbohrung (15) durch ein geringfügiges Verschieben des Zünderkopfes (1') nach oben gegenüber dem Gehäuse realisiert wird.

9. Irritationskörper nach einem der Ansprüche 6 bis 8, **dadurch gekennzeichnet, dass** eine Sicherung (20) ein Manipulieren an der Vz-Verstellung und an einem Splint (4) verhindert.

10. Handgranate mit einer Anzündeinheit (1) nach einem der Ansprüche 1 bis 5.

11. Handgranate nach Anspruch 10, **dadurch gekennzeichnet, dass** die Entlastungsbohrung im Zünderkopf eingebracht ist.

## Claims

1. Igniter unit (1) with an adjustable delay time (Vz), wherein a relief bore (15) is provided in a delay line (24) of a delay charge, **characterized in that** the relief bore (15) can be opened or closed again by a means (16).

2. Igniter unit (1) as claimed in claim 1, **characterized in that** the means (16) can be pulled, pressed, or twisted.

3. Igniter unit (1) as claimed in claim 1 or 2, **characterized in that** the means (16) is a splint, pin or contour pin.

4. Igniter unit (1) as claimed in any one of claims 1 to 3, **characterized in that** two different delay times (Vz) can be set.

5. Igniter unit (1) as claimed in any one of claims 1 to 4, **characterized in that** delay times (Vz) of 0.5 s or 1.0 s, 1.0 s or 1,5 s, 1.5 or 2 etc. can be set.

6. Irritation body with an igniter unit (1) as claimed in any one of claims 1 to 5.

7. Irritation body as claimed in claim 6, **characterized in that** the relief bore (15) is inserted in the igniter unit head (1').

8. Irritation body as claimed in claim 7, **characterized in that** the opening of the relief bore (15) is realized by a slight movement of the igniter unit head (1') upwards relative to the housing.

9. Irritation body as claimed in any one of claims 6 to 8, **characterized in that** a safety catch (20) prevents manipulation of the Vz adjustment and of a split pin (4)

10. Hand grenade with an igniter unit (1) as claimed in any one of claims 1 to 5.

11. Hand grenade as claimed in claim 10, **characterized in that** the relief bore (15) is inserted into the igniter unit head.

## Revendications

1. Unité d'allumage (1) à temps de retardement (Vz) réglable, dans laquelle
un trou de décharge (15) est prévu dans un trajet de retardement (24) d'une composition de retardement, **caractérisée en ce que** le trou de décharge (15) peut être libéré ou refermé par un moyen (16).

2. Unité d'allumage (1) selon la revendication 1, **caractérisée en ce que** le moyen (16) peut être tiré, pressé ou amené en rotation.

3. Unité d'allumage (1) selon la revendication 1 ou 2, **caractérisée en ce que** le moyen (16) est une goupille fendue (16), tige ou tige profilée.

4. Unité d'allumage (1) selon l'une quelconque des revendications 1 à 3, **caractérisée en ce que** deux temps de retardement (Vz) différents sont réglables.

5. Unité d'allumage (1) selon l'une quelconque des revendications 1 à 4, **caractérisée en ce que** des temps de retardement (Vz) de 0,5 s ou 1,0 s, 1,0 s ou 1,5 s, 1,5 ou 2 etc. sont réglables.

6. Grenade incapacitante avec une unité d'allumage (1) selon l'une quelconque des revendications 1 à 5.

7. Grenade incapacitante selon la revendication 6, **caractérisée en ce que** le trou de décharge (15) est ménagé dans la tête allumeuse (1').

8. Grenade incapacitante selon la revendication 7, **caractérisée en ce que** l'ouverture du trou de décharge (15) est réalisée par un léger déplacement de la tête d'allumage (1') vers le haut par rapport au boîtier.

9. Grenade incapacitante selon l'une quelconque des revendications 6 à 8, **caractérisée en ce qu'**une sécurité (20) empêche une manipulation sur le réglage Vz et sur une goupille fendue (4).

10. Grenade incapacitante avec une unité d'allumage (1) selon l'une quelconque des revendications 1 à 5.

11. Grenade à main selon la revendication 10, **caractérisée en ce que** le trou de décharge est ménagé dans la tête allumeuse.
